# EUROPÄISCHE PATENTSCHRIFT

(11) **EP 1 524 738 B1**
(45) Veröffentlichungstag und Bekanntmachung des Hinweises auf die Patenterteilung: **29.11.2006**
(21) Anmeldenummer: 04022219.2
(22) Anmeldetag: 17.09.2004
(51) Int. Cl.: H01R 39/38, H01R 39/40

(54) **Isolierende Kohlebürstenführung**
Isolating brush guide
Guide-balais isolant

(30) Priorität: 14.10.2003 DE 10347764
(43) Veröffentlichungstag der Anmeldung: 20.04.2005
(73) Patentinhaber: BSH Bosch und Siemens Hausgeräte GmbH, 81739 München (DE)
(72) Erfinder: Berghänel, Dietmar, 09119 Chemnitz (DE); Schach, Rainer, 12209 Berlin (DE); Skrippek, Jörg, 14641 Wustermark (DE)

(56) Entgegenhaltungen:
- DE-A1- 19 522 329
- DE-C- 759 800
- GB-A- 2 191 346
- US-A- 5 481 150

## Beschreibung

Die Erfindung betrifft eine Kohlebürstenführung für eine Stromübertragungseinheit einer dynamo-elektrischen Maschine, insbesondere für einen Elektromotor, wobei die Stromübertragungseinheit mindestens aus einer Kohlebürste, die insbesondere als Mehrschichtkohlebürste ausgeführt ist, und einer Kohlebürstenführung aus Metall besteht, die mindestens kohlebürstenseitig eine isolierende Schicht aufweist.

Aus der DE 101 57 604 A1 ist eine Kohlebürstenführung eines Elektromotors bekannt, die aus einem mit einer Isolationsschicht überzogenen verzinnten Stahlblech besteht und die insbesondere für eine Mehrschichtkohle geeignet ist. Die in der Kohlebürstenführung aufgebrachte Isolationsschicht dient zur Vermeidung eines Kurzschlussstromes bzw. Querstromes zwischen den einzelnen Schichten der Mehrschichtkohlebürste. Als Isolationsschicht wird ein Lack wie Phenolharz-, Epoxidharz- oder Polystyrollack auf das Stahlblech der Kohlebürstenführung aufgebracht. Bei der Verwendung einer solchen Isolation zwischen der Kohlebürstenführung und der Mehrschichtkohlebürste kann der Zwischenraum eng toleriert werden. Nachteilig ist bei einer solchen Isolierung, dass die Isolationsschicht thermisch und mechanisch nicht so stark belastet werden kann, wie eine reine Metallführung.

Bei einem aus EP 0 358 812 A1 bekannten Metallbürstenköcher, also einer Metallbürstenführung, für eine Mehrschichtkohlebürste werden die Führungswände des Bürstenköchers mit einer Isolationsschicht aus Polytetrafluoräthylen beschichtet. Um eine hinreichende mechanische Haftung und Beständigkeit der Isolationsschicht zu erzielen, muss der Bürstenköcher aufwendig vorbehandelt und die Isolationsschicht muss relativ dick ausgeführt werden. Die Herstellungskosten werden durch eine solche Ausführungsart des Metallbürstenköchers gegenüber üblichen Bürstenköcher deutlich verteuert. Außerdem können die Spalte zwischen der Kohlebürstenführung und der Kohlebürste nicht so eng toleriert werden, da die Schichtdicke einer solchen Isolation selbst relativ große Dickenunterschiede aufweist.

Ferner sind aus dem Stand der Technik auch Kohlebürstenführungen bekannt, die üblicherweise aus Messingblech bestehen und keine Isolationsschicht aufweisen. Große Spalte müssen zwischen einer solchen elektrisch leitenden Kohlebürstenführung und einer Mehrschichtkohlebürste vorhanden sein, damit die Mehrschichtkohlebürste im Regelfall nur mit maximal einer Kohleschicht die Kohlebürstenführung berührt. Durch Drehung des Kommutators, an dem die Kohlebürsten anliegen, können die Kohlebürsten innerhalb der Kohlebürstenführung so kippen, dass mindestens zwei verschiedene Schichten der Kohlebürste mit der Führung linienförmig in Kontakt kommen. Somit entstehen in dieser Stellung Kurzschlussströme, die zu einer übermäßigen Erwärmung von Motorwicklungen und Kollektor und einem erhöhten Bürstenverschleiß führen. Außerdem läuft die Kohlebürste in dieser Kippstellung über eine Bürstenkante, wodurch noch ein unnötiges Bürstengeräusch erzeugt wird.

GB-A-2191346 offenbart eine Kohlebürstenführung gemäß dem Oberbegriff des Anspruchs 1.

Der Erfindung liegt deshalb die Aufgabe zugrunde, für eine Kohlebürstenführung der eingangs genannten Art eine Isolierung zwischen einer Kohlebürste und deren Führung anzugeben, die thermisch und mechanisch stark belastbar ist, und dass die Kohlebürstenführung wirtschaftlich zu fertigen ist. Dabei soll zum einen die Kohlebürstenführung so beschaffen sein, dass beim bestimmungsgemäßen Einsatz in einer dynamo-elektrischen Maschine keine unnötigen Bürstengeräusche entstehen und zum anderen die Kohlebürste einen möglichst geringen Verschleiß aufweist.

Erfindungsgemäß wird diese Aufgabe durch die Merkmale des Anspruchs 1 und das Verfahren des Anspruchs 10 gelöst. Vorteilhafte Ausgestaltungen der Erfindung werden durch die Merkmale der Unteransprüche dargestellt.

Als besonders vorteilhaft hat es sich erwiesen, die Kohlebürstenführung aus Aluminium auszubilden, da Aluminium sehr gute thermo-elektrische Eigenschaften aufweist. Außerdem bildet vorteilhafterweise das Aluminium beim Eloxieren eine nicht leitfähige sehr dünne Oxidschicht aus. Diese Aluminiumoxidschicht bzw.

Eloxalschicht hat üblicherweise eine Dicke von 5 µm bis 30 µm und ist dabei noch äußerst beständig und thermisch wie mechanisch widerstandsfähig. Zusätzlich bleiben vorteilhafterweise die guten thermischen Eigenschaften des Aluminiums erhalten.

Durch eine vorteilhafte Weiterbildung der Erfindung, bei der die Eloxalschicht als eine wärmeabsorbierende Schicht ausgebildet ist, kann die am Kommutator entstehende Wärme von der Eloxalschicht absorbiert und über die thermisch gut leitende Kohlebürstenführung abgeleitet werden. Dies ist insbesondere deshalb von Bedeutung, da beim Betrieb der dynamo-elektrischen Maschine die am Kommutator, insbesondere an der Kontaktstelle der Kohlebürste zum Kommutator, entstehende Wärme möglichst schnell und hinreichend abgeführt werden muss. Dadurch kann vorteilhafterweise ein Verschleiß der Kohlebürste zusätzlich verringert werden.

Zur Ausbildung einer wärmeabsorbierenden Schicht wird die Eloxalschicht vorteilhafterweise in einer dunklen Farbe, vorzugsweise in schwarz, ausgebildet.

Die Stromübertragungseinheit bestehend aus der Kohlebürstenführung und der Kohlebürste kann zusätzlich einen Halter zur Aufnahme der Kohlenbürstenführung beinhalten. Dieser Halter wird im Allgemeinen aus Kunststoff gefertigt. Damit die Wärme bei einer solchen Stromübertragungseinheit von der Kohlebürstenführung wieder abgeführt werden kann, ist vorteilhafterweise diese Kohlebürstenführung nicht vollständig vom Kunststoff-Halter umgeben. So kann die Wärme über die freibleibenden äußeren Flächen der Kohlebürstenführung wieder abgestrahlt werden.

Als ein besonders kostengünstiges Verfahren zur Herstellung der Kohlebürstenführung hat es sich erwiesen, dass die Kohlebürstenführung aus einem eloxierten Aluminiumblech gebogen wird. Ein Eloxieren der schon gefertigten Aluminium-Kohlebürstenführung erwies sich als deutlich aufwendiger. Außerdem können beim Eloxieren ebener Flächen sehr gleichmäßige Schichtdicken erzeugt werden.

Beim Biegen eines eloxierten Aluminiumbleches kann es vorkommen, dass die Eloxalschicht in den Biegebereichen reißt. In diesen Rissbereichen ist die Isolationswirkung deutlich vermindert. In einer weiteren vorteilhaften Weiterbildung der Erfindung ist die Kohlebürste und/oder die Kohlebürstenführung so gestaltet, dass die Kohlebürste und die Kohlebürstenführung sich in den Rissbereichen der Eloxalschicht nicht berühren können. Dadurch wird eine Ausbildung von Kürzschlussströmen, insbesondere zwischen den Schichten einer Mehrschichtkohlebürste, sicher unterbunden.

Vorteilhafterweise kann auch die Kohlebürste an ihren Längskanten mit einer Fase versehen werden, um so den benötigten Abstand zu den Rissbereichen der Eloxalschicht der Kohlebürstenführung herzustellen.

Die Erfindung sowie deren vorteilhafte Ausgestaltungen werden nachfolgend an Hand eines Ausführungsbeispiel und zweier Zeichnungen näher beschrieben. Darin zeigen
Fig. 1 einen schematisch dargestellten Querschnitt durch eine Kohlebürstenführung einer Stromübertragungseinheit mit einer Mehrschichtkohlebürste und
Fig. 2 einen schematischen Querschnitt durch eine speziell geformte Kohlebürstenführung.

In dem Ausführungsbeispiel ist die Kohlebürstenführung 5 einer Stromübertragungseinheit für einen Waschmaschinen-Elektromotor bestimmt. Dieser Waschmaschinen-Elektromotor ist vorzugsweise ein Universalmotor. Der Universalmotor (nicht dargestellt) beinhaltet unter anderem einen Stator, einen Rotor, einen Kommutator, zwei Lagerschilder und die Stromübertragungseinheit, die im wesentlichen aus der Kohlebürstenführung 5, der Kohlebürste 1 und dem Halter 8 besteht. Der Rotor und der Stator sind jeweils mit Eisenpaketen und entsprechenden Wicklungen zur Erzeugung von Magnetfeldern versehen. Der Kommutator ist mechanisch mit der Rotorwelle und elektrisch mit den Rotorwicklungen verbunden. Der Stator ist mechanisch an den Lagerschildern befestigt, die auch zur Aufnahme und Lagerung der Rotorwelle dienen. An einem der Lagerschilder ist unter anderem der Halter 8 der Stromübertragungseinheit befestigt.

Wie bei Waschmaschinenmotoren im Wechselstrombetrieb (AC-Betrieb) üblich sind die Kohlebürsten als Mehrschicht-Kohlebürsten ausgeführt, um eine bessere Kommutierung zu erreichen. In Fig.1 ist eine Zwei-Schicht-Kohlebürste 1 dargestellt, die aus zwei mittels einer nichtleitenden Verbindung 3 miteinander verbundenen leitenden Kohlehälften 2, 4 besteht. Die eine Stirnseite der Kohlebürste 1 liegt auf dem Kommutator auf, wodurch eine leitende Verbindung zwischen einer Kommutator-Lamelle und der Kohlebürste entsteht, und die andere Stirnseite der Kohlebürste 1 ist mit einer Stromzuführungslitze kontaktiert, wodurch die beiden Kohlehälften 2 und 4 an der Kontaktstelle miteinander elektrisch verbunden sind.

Die Kohlebürstenführung 5 ist in Fig. 1 rein schematisch dargestellt. Im vorliegenden Ausführungsbeispiel ist diese Kohlebürstenführung 5 aus einem Aluminiumblech ausgeführt, das beidseitig eloxiert ist. Somit ist die Kohlebürstenführung 5 beidseitig mit einer nichtleitenden Aluminiumoxid bzw. Eloxalschicht 6, 7 ausgestattet. Die der Kohlebürste 1 zugewandten Schicht 6 bewirkt, dass die beiden Kohlehälften 2 und 4 bei einer möglichen Berührung der Kohlebürstenführung 5 nicht kurzgeschlossen werden. Eine solche Berührung tritt insbesondere dann auf, wenn die Kohlebürste 1 im Betrieb in der Kohlebürstenführung 5 leicht kippt. Die Isolierschicht 6 vermeidet einen Kurschluss zwischen den Kohlehälften 2 und 4. Dadurch werden die Kohlehälften 2, 4 immer gleichmäßig bestromt. Eine solche Bestromung der Kohlehälften 2, 4 führt zu einem gleichmäßigen und geringen Bürstenverschleiß.

Im vorliegenden Beispiel ist auch die außenliegende Wand der Kohlebürstenführung 5 mit einer nichtleitenden Eloxalschicht 7 ausgestattet. Hierdurch werden mögliche Kriechströme zwischen dem leitenden Lagerschild und der Kohlebürstenführung 5 vermieden. Dies ist vor allem dann von Bedeutung, wenn der Halter 8 aufgrund seiner Formgebung keinen ausreichenden Abstand zwischen dem Lagerschild und der Kohlenbürstenführung 5 gewährleisten kann.

Bei einer alternativen Ausführung wird die Kohlebürstenführung 6 direkt an das Lagerschild montiert, da die äußere Eloxalschicht 7 ausreichend isolierend ist. Somit kann die Stromübertragungseinheit noch kostengünstiger hergestellt werden, da auf den Halter 8 der Kohlebürstenführung 5 verzichtet werden kann.

Die Eloxalschicht 6, 7 ist in einer Dicke von 15 µm auf die Kohlebürstenführung 5 aufgebracht. Aber auch andere Schichtdicken zwischen 5 und 30 µm sind möglich. Solche Eloxalschichten 6, 7 sind hinreichend isolierend und dabei sehr verschleißfest und resistent gegen klimatische und chemische Einflüsse. Da die Dicke der Eloxalschicht 6 sehr gleichmäßig herstellbar ist und eine Berührung der Kohlebürste 1 mit der Kohlebürstenführung 5 aufgrund der nichtleitenden Eloxalschicht 6 möglich ist, kann der Führungsspalt (Spiel) zwischen Kohlebürste 1 und Kohlebürstenführung 5 sehr eng toleriert werden. Ein querliegendes Spiel nach DIN 43008 zwischen der Kohlebürste 1 und der Kohlebürstenführung 5 wird im vorliegenden Ausführungsbeispiel ohne weiteres eingehalten und ein Kippen der Kohlebürste 1 in der Kohlebürstenführung 5 wird somit vermieden. Durch eine derartig präzise Führung der Kohlebürste 1 wird ausgeschlossen, dass eine Kohlebürstenkante über eine Kommutator-Lamelle läuft und damit ein entsprechendes Bürstengeräusch erzeugt.

Die Eloxalschicht 6 der Kohlebürstenführung 5 ist auf der den Kohlebürsten 1 zugewandten Fläche in einer schwarzen Farbe ausgeführt. Eine solche Farbgebung der Eloxalschicht 6 ist bei einem Eloxierverfahren durch geeignete Wahl der Herstellungsparameter einfach erzielbar. Es sind auch andere, insbesondere dunkle, Farben denkbar, die Wärmestrahlungen gut absorbieren können. Durch diese spezielle Farbgebung wird erreicht, dass die im Bereich der Kohlebürste 1 entstehende Wärme, die die Kontaktstelle zwischen Kohlebürste 1 und Kommutator und die Kohlebürste 1 in Form von Wärmestrahlung abstrahlen, von der Eloxalschicht 6 gut absorbiert wird.

Die von der Eloxalschicht 6 aufgenommene Wärme wird an die Aluminium-Kohlebürstenführung 5 abgeben und an der den Kohlebürsten 1 abgewandten Seite wieder abgestrahlt. Um eine ungehinderte Wärmeabstrahlung zu gewährleisten, ist der Halter 8 der Kohlebürstenführung 5 so gestaltet, dass die Kohlebürstenführung 5 nicht vollständig vom Halter 8 umschlossen ist. Die freien außenliegenden Flächen der Kohlebürstenführung 5 strahlen dann die Wärme an die Umgebung ab. Die Wärmeabstrahlung bzw. die Wärmeabgabe der freiliegenden Flächen der Kohlebürstenführung wird zusätzlich begünstigt, wenn die Kohlebürstenführung in einem durch den Motor selbst erzeugten Luftstrom angeordnet ist. Dieser Luftstrom ist durch eine geeignete Gestaltung der Lagerschilder und/oder des Stators beeinflussbar.

In einer alternativen Ausführung der Stromübertragungseinheit, die keinen Halter 8 enthält, wird die Kohlebürstenführung 5 im direkten Kontakt zum Lagerschild am Lagerschild des Motors befestigt. Dadurch wird die Wärmeabfuhr aus dem Bereich der Kohlebürste 1 zusätzlich begünstigt, da die von der Kohlebürstenführung 5 aufgenommene Wärme direkt an das Lagerschild abgegeben wird. Eine solche direkte Befestigung der Kohlebürstenführung 5 an dem Lagerschild wird durch die nichtleitende außenliegende Eloxalschicht 7 ermöglicht.

Zur vorteilhaften Herstellung der erfindungsgemäßen Kohlebürstenführung 5 wird in einem ersten Fertigungsschritt ein Aluminiumblech eloxiert. Aus einem solchen eloxierten Aluminiumblech wird in einem zweiten Fertigungsschritt ein Halbzeug für die Kohlebürstenführung 5 gefertigt. Im vorliegenden Ausführungsbeispiel wird das Halbzeug aus dem eloxierten Aluminiumblech gestanzt, aber auch andere geeignete Verfahren sind denkbar. Dieses Halbzeug wird dann in einem dritten Fertigungsschritt zu der Kohlebürstenführung 5 gebogen. Bei einem einseitig eloxiertem Aluminiumblech ist der Biegevorgang so gestaltet, dass die Eloxalschicht 6 innen liegt, also im Führungsbereich der Kohlebürste 1.

Beim Biegen des voreloxierten Aluminiumbleches kann eine Eloxalschicht im Biegebereich reißen. Durch solche Risse kann die isolierende Wirkung der Eloxalschicht 6 gegenüber der Kohlebürste 1 im Biegebereich vermindert sein. Fig. 2 zeigt eine günstige Gestaltungsmöglichkeit einer Kohlebürstenführung 10, bei der jeder Umformbereich der Kohlebürstenführung mit einer konvexen Krümmung 11 beginnt und endet, also einer von der Kohlebürste 12 abgewandten Krümmung 11. Dadurch wird erreicht, dass die Kohlebürste 12 bei einer Verlagerung nur die nicht gekrümmten Flächen der Kohlebürstenführung 10 berühren kann. Somit ist ein Kontakt der Kohlebürste 12 mit den Bereichen ausgeschlossen, die mögliche Risse in der Eloxalschicht 6 aufweisen können. Im Laufe der Zeit werden die freiliegenden Bereiche des Aluminiums innerhalb der Risse durch den Sauerstoff der Luft selbsttätig wieder zu einer isolierenden Schicht aus Al₂O₃.

Eine alternative Stromübertragungseinheit beinhaltet eine spezielle Gestaltung der Kohlebürste 1, bei der die Längskanten der Kohlebürste 1 jeweils eine Fase 9 aufweisen, wie es auch in Fig. 1 dargestellt ist. Auch in dieser Ausführung wird sichergestellt, dass die Kohlebürste bei einer Verlagerung nicht die Biegebereiche der Kohlebürstenführung 5 berühren kann.

Die vorliegende Erfindung ist nicht auf die Verwendung von Mehrschichtkohlenbürsten beschränkt, sondern sie kann auch für Blockkohlebürsten angewendet werden. Somit kann vorteilhafterweise die gleiche Ausführung der Kohlebürstenführung für beide Kohlebürstenarten bzw. für Wechselstrom- und Gleichstrom-Motore verwendet werden.

## Patentansprüche

1. Kohlebürstenführung für eine Stromübertragungseinheit einer dynamo-elektrischen Maschine, insbesondere für einen Elektromotor, wobei die Kohlebürstenführung (5) in Aluminium ausgeführt ist und mindestens kohlebürstenseitig eine Aluminiumoxid-Schicht (6) aufweist **dadurch gekennzeichnet, dass** die Kohlebürstenführung (5) aus einem die Aluminiumoxid-Schicht (6) umfassenden Blechabschnitt gebogen ist und dass die Aluminiumoxid-Schicht (6, 7) vor dem Biegen elektrisch isolierend ist.

2. Kohlebürstenführung nach Anspruch 1, **dadurch gekennzeichnet, dass** die Aluminiumoxid-Schicht (6,7) eine künstlich aufgebrachte EloxalSchicht ist.

3. Kohlebürstenführung nach Anspruch 1 oder 2, **dadurch gekennzeichnet, dass** die Eloxalschicht (6, 7) eine Dicke aufweist, die zwischen 5 µm bis 30 µm liegt.

4. Kohlebürstenführung nach einem der Ansprüche 1 bis 3, **dadurch gekennzeichnet, dass** mindestens kohlebürstenseitig die Eloxalschicht (6, 7) der Kohlebürstenführung (5) zur Absorption von Wärmestrahlen geeignet ist.

5. Kohlebürstenführung nach Anspruch 4, **dadurch gekennzeichnet, dass** mindestens kohlebürstenseitig die Eloxalschicht (6, 7) der Kohlebürstenführung (5) dunkel, insbesondere schwarz, eingefärbt ist.

6. Stromübertragungseinheit mit einer Kohlebürstenführung nach einem der Ansprüche 1 bis 5 und einer Kohlebürste, die insbesondere als Mehrschichtkohlebürste ausgeführt ist, **dadurch gekennzeichnet, dass** die Kohlebürste (1, 12) und/oder die Kohlebürstenführung (5, 10) so geformt sind, dass sich die Kohlebürste (1, 12) und die Kohlebürstenführung (5, 10) nur an nicht gekrümmten Flächen der Kohlebürstenführung (5, 10) berühren können.

7. Stromübertragungseinheit nach Anspruch 6, **dadurch gekennzeichnet, dass** die Kohlebürste (1) an allen Längskanten eine Fase (9) aufweist.

8. Stromübertragungseinheit nach Anspruch 6 oder 7, die zusätzlich einen Halter (8) aus Kunststoff zur Aufnahme der Kohlebürstenführung (5) enthält, **dadurch gekennzeichnet, dass** die Kohlebürstenführung (5) nicht vollständig vom Halter (8) umfasst ist.

9. Dynamo-elektrische Maschine, insbesondere ein Elektromotor, **dadurch gekennzeichnet, dass** die dynamo-elektrische Maschine mit einer Kohlebürstenführung (5) nach einem der Ansprüche 1 bis 5, mit einer Kohlebürste nach Anspruch 8 und/oder mit einer Stromübertragungseinheit nach einem der Ansprüchen 6 oder 7 versehen ist.

10. Herstellungsverfahren einer Kohlebürstenführung für eine Stromübertragungseinheit einer dynamo-elektrischen Maschine, insbesondere eines Elektromotors, **dadurch gekennzeichnet, dass** das Verfahren folgende Schritte enthält:
a. Eloxieren eines Aluminiumblechabschnitts mindestens auf einer Seite,
b. Fertigen eines Halbzeugs für die Kohlenbürstenführung (5, 10) aus dem eloxiertem Aluminiumblechabschnitt und
c. Biegen des Halbzeugs zu einer Kohlebürstenführung (5, 10).

## Claims

1. Carbon brush guide for a current transfer unit of a dynamo-electric machine, particularly for an electric motor, wherein the carbon brush guide (5) is constructed in aluminium and has an aluminium-oxide layer (6) at least at the carbon brush side, **characterised in that** the carbon brush guide (5) is bent from a plate section having the aluminium-oxide layer (6) and that the aluminium-oxide layer (6, 7) is electrically insulating before the bending.

2. Carbon brush guide according to claim 1, **characterised in that** the aluminium-oxide layer (6, 7) is an artificially applied anodised coating.

3. Carbon brush guide according to claim 1 or 2, **characterised in that** the anodised coating (6, 7) has a thickness lying between 5 microns to 30 microns.

4. Carbon brush guide according to one of claims 1 to 3, **characterised in that** the anodised coating (6, 7) of the carbon brush guide (5) at least at the carbon brush side is suitable for the absorption of heat radiation.

5. Carbon brush guide according to claim 4, **characterised in that** the anodised coating (6, 7) of the carbon brush guide (5) at least at the carbon brush side is coloured to be dark, particularly black.

6. Current transfer unit with a carbon brush guide according to one of claims 1 to 5 and a carbon brush, which is constructed particularly as a multi-layer carbon brush, **characterised in that** the carbon brush (1, 12) and/or the carbon brush guide (5, 10) is so formed that the carbon brush (1, 12) and the carbon brush guide (5, 10) can come into contact only at uncurved areas of the carbon brush guide (5, 10).

7. Current transfer unit according to claim 6, **characterised in that** the carbon brush (1) has a bevel (9) at all longitudinal edges.

8. Current transfer unit according to claim 6 or 7, which additionally comprises a holder (8) of synthetic material for reception of the carbon brush guide (5), **characterised in that** the carbon brush guide (5) is not completely embraced by the holder (8).

9. Dynamo-electric machine, particularly an electric motor, **characterised in that** the dynamo-electric machine is provided with a carbon brush guide (5) according to one of claims 1 to 5, with a carbon brush according to claim 8 and/or with a current transfer unit according to one of claims 6 and 7.

10. Method of production of a carbon brush guide for a current transfer unit of a dynamo-electric machine, particularly an electric motor, **characterised in that** the method comprises the following steps:
a. anodising an aluminium plate section at least on one side,
b. production of a semi-finished product for the carbon brush guide (5, 10) from the anodised aluminium plate section and
c. bending of the semi-finished product to form a carbon brush guide (5, 10).

## Revendications

1. Guide-balai de charbon pour une unité de transport de courant d'une machine dynamo-électrique, en particulier pour un moteur électrique, le guide-balai de charbon (5) étant réalisé en aluminium et comportant au moins du côté du balai de charbon une couche d'alumine, **caractérisé en ce que** le guide-balai de charbon (5) est plié dans un flanc de tôle entourant la couche d'alumine et **en ce que** la couche d'alumine (6, 7) est électro-isolante avant le pliage.

2. Guide-balai de charbon selon la revendication 1, **caractérisé en ce que** la couche d'alumine (6, 7) est une couche anodisée appliquée artificiellement.

3. Guide-balai de charbon selon la revendication 1 ou 2, **caractérisé en ce que** la couche anodisée (6, 7) présente une épaisseur comprise entre 5 µm et 30 µm.

4. Guide-balai de charbon selon l'une des revendications 1 à 3, **caractérisé en ce qu'**au moins du côté du balai de charbon, la couche anodisée (6, 7) du guide-balai de charbon (5) est apte à absorption du rayonnement thermique.

5. Guide-balai de charbon selon la revendication 4, **caractérisé en ce qu'**au moins du côté du balai de charbon, la couche anodisée (6, 7) du guide-balai de charbon (5) est colorée d'une teinte sombre, en particulier d'une teinte noire.

6. Unité de transport de courant comprenant un guide-balai de charbon selon l'une des revendications 1 à 5 et un balai de charbon qui est réalisé en particulier comme balai de charbon multicouche, **caractérisée en ce que** le balai de charbon (1, 12) et/ou le guide-balai de charbon (5, 10) sont formés de manière à ce que le balai de charbon (1, 12) et le guide-balai de charbon (5, 10) ne puissent venir en contact l'un de l'autre que sur des faces non courbées du guide-balai de charbon (5, 10).

7. Unité de transport de courant selon la revendication 6, **caractérisée en ce que** le balai de charbon (1) présente sur toutes les arêtes longitudinales un chanfrein (9).

8. Unité de transport de courant selon la revendication 6 ou 7, et qui comporte en outre un support (8) en matière plastique pour recevoir le guide-balai de charbon (5), **caractérisée en ce que** le guide-balai de charbon (5) n'est pas totalement entouré du support (8).

9. Machine dynamo-électrique, en particulier un moteur électrique, **caractérisée en ce que** la machine dynamo-électrique est munie d'un guide-balai de charbon (5) selon l'une des revendications 1 à 5, d'un balai de charbon selon la revendication 8 et/ou d'une unité de transport de courant selon l'une des revendications 6 ou 7.

10. Procédé de fabrication d'un guide-balai de charbon pour une unité de transport de courant d'une machine dynamo-électrique, en particulier d'un moteur électrique, **caractérisé en ce que** le procédé comprend les étapes suivantes :
a. anodisation d'un flanc de tôle d'aluminium au moins sur une face,
b. fabrication d'un demi-produit pour le guide-balai de charbon (5, 10) à partir du flan de tôle d'aluminium anodisé et
c. pliage du demi-produit pour obtenir un guide-balai de charbon (5, 10).
